# EUROPÄISCHE PATENTSCHRIFT

(11) **EP 0 825 318 B1**
(45) Veröffentlichungstag und Bekanntmachung des Hinweises auf die Patenterteilung: **08.11.2000**
(21) Anmeldenummer: 97114157.7
(22) Anmeldetag: 16.08.1997
(51) Int. Cl.: E05D 11/10

(54) **Mit einem aushängbaren Türscharnier baulich vereinigter Türfeststeller**
Unhingeable door hinge combined with a door check
Charnière de porte décrochable à arrêtoir de porte intégré

(30) Priorität: 20.08.1996 DE 19633451
(43) Veröffentlichungstag der Anmeldung: 25.02.1998
(73) Patentinhaber: ED. Scharwächter GmbH, 42855 Remscheid (DE)
(72) Erfinder: Klüting, Bernd-Alfred, 42477 Radevormwald (DE); Klingelhöfer, Friedrich G., 42857 Remscheid (DE)
(74) Vertreter: Sparing, Rolf Klaus

(56) Entgegenhaltungen:
- EP-A- 0 139 509
- DE-U- 8 904 337

## Beschreibung

Die Erfindung betrifft einen mit einem aushängbaren Türscharnier baulich vereinigten Türfeststeller nach dem Oberbegriff des Patentanspruchs 1.

EP-A-0 139 509 beschreibt ein Scharnier, insbesondere für einen Rückspiegel eines Kraftfahrzeugs, mit einer Feststelleinrichtung, bei dem ein Scharnierstift in einer ersten Scharnierhälfte fest aufgenommen und in der anderen Scharnierhälfte mit Laufsitz drehbar gelagert ist, wobei eine zur Achse des Scharnierstifts konzentrisch angeordnete Laufbahn Rastmarken definierende Vertiefungen aufweist, mit denen auf einer den Schanierstift quer durchsetzende Achse gelagerte rotierbare Wälzkörper gegen die Vorspannung einer Feder zum gegenseitigen Feststellen der Scharnierhälften zusammenwirken.

Diese Ausbildung eines Türfeststellers führt zwar zu einer kleinbauenden, wenig Einbauraum beanspruchenden Ausbildung einer Scharnier-Feststellereinheit und weist zudem den Vorteil einer sehr kostengünstig herstellbaren und trotzdem geräuscharm arbeitenden Scharnier-Feststellereinheit auf, ist aber mit der Unzulänglichkeit behaftet, daß die dem Bremskörperträger zugeordnete Belastungsfeder durch ein konzentrisch zum Scharnierstift angeordnetes Tellerfederpaket gebildet ist und lediglich auf den den Scharnierstift umgebenden mittleren Bereich des Bremskörperträgers wirkt. Daraus kann bei sehr ungünstigen Toleranzpaarungen in manchen Fällen resultieren, daß die vorbestimmten Brems-und Haltestellungen nicht hinreichend exakt eingehalten bzw. nicht mit hinreichender Brems-bzw. Feststellkraft eingehalten werden können.

Eine exakte Einhaltung vorbestimmter Haltestellungen der Türe ist beim Einsatz von nach dem Prinzip einer Kugelrastierung gestalteten Türfeststellern möglich, wie sie insbesondere aus DE-U-89 04 337 bekannt sind und sich dadurch auszeichnen, daß ausschließlich Haltekörper in Form von Kugeln vorgesehen sind, welche zu mehreren in einem drehsicher mit dem Scharnierstift verbundenen Käfig geführt sind und welchen in den oberen Rand einer in die türseitige Scharnierhälfte eingesetzten Hülse eingelassene und Rastpunkte bildende Vertiefungen zugeordnet sind, derart, daß die Kugeln bei einer Schwenkbewegung der Türe zunächst auf dem oberen Rand der Hülse abrollen und bei Erreichen einer zu verrastenden Schwenkstellung der Türe in die die Rastpunkte bildenden Vertiefungen in der Hülse einfallen und dadurch eine Verrastung des Scharnierstiftes gegenüber der türseitigen Scharnierhälfte bewirken. Dieserart gestaltete Türfeststeller sind aber mit dem nicht hinnehmbaren Nachteil behaftet, daß der Einsatz von Kugeln und zugehörigen Rastvertiefungen zur Erzielung einer Verrastung zwischen zwei gegeneinander beweglichen Teilen immer und zwangsweise zu einem plötzlichen und schlagartigen Einrasten der Verrastung führt, sobald die vorgegebene und zu verrastende Relativstellung der beiden gegeneinander beweglichen Teile erreicht ist, so daß bei einem Türfeststeller für Kraftwagentüren ein plötzliches Anhalten der Türe in der zu verrastenden Öffnungsstellung auftritt, was schon vom Standpunkt des Bedienungskomforts unerwünscht ist. Aus dem Umstand, daß bei dem plötzlichen und schlagartigen Einrasten derartiger Kugelverrastungen ein plötzliches Anhalten der gesamten in mehr oder minder rascher Bewegung befindlichen Masse der Fahrzeugtüre erzielt werden muß, resultiert aber auch die Notwendigkeit zum Einsatz extrem starker Belastungsfedern für die Rastierung, woraus dann wiederum, insbesondere beim Einrasten der Rastierung, beträchtliche Geräuschentwicklungen innerhalb des Türfeststellers entstehen.

Es ist die Aufgabe der Erfindung, einen mit einem aushängbaren Türscharnier baulich vereinigten Türfeststeller nach dem Oberbegriff des Anspruchs 1 zu schaffen, der bei möglichst geräuschlosem Gang des Türfeststellers für die Scharnier-Feststellereinheit von möglichen Toleranzabweichungen unabhängig eine exakte Feststellung der Türe in den jeweils vorbestimmten Brems-und Haltestellungen gewährleistet.

Diese Aufgabe wird bei dem eingangsgenannten Türfeststeller erfindungsgemäß mit den kennzeichnenden Merkmalen des Anspruchs 1 gelöst.

Unter Beibehaltung der aus der unmittelbaren Verbindung des oder der Brems-und Haltekörper des Türfeststellers mit dem Scharnierstift resultierenden Vorteile hinsichtlich einer wenig Einbauraum beanspruchenden Ausbildung einer Scharnier-Feststellereinheit gewährleistet die Anordnung der Belastungsfeder in einer zu der die Halteeinrichtung bildenden Laufbahn für die Brems-und Haltekörper wenigstens annähernd deckungsgleichen Ausrichtung absolut exakte Einhaltung der vorgegebener Brems-und Haltestellungen einer Türe und zwar auch dann, wenn innerhalb der Scharnier-Feststellereinheit gewisse unvermeidliche Herstellungstoleranzen auftreten.

Eine sichere Führung einerseits des Bremskörperträgers und andererseits der Brems-und Haltekörper ergibt sich in vorteilhafter Weise daraus, daß der Bremskörperträger vermittels eines an ihm zentrisch ausgebildeten Führungsteiles zu diesem axial verschieblich auf einem diejenige Scharnierhälfte, in welcher der Scharnierstift Laufsitz hat, überragenden Längenabschnitt des Scharnierstiftes geführt ist.

Ausgehend von einer solcherart im wesentlichen topfförmigen Gestaltung des Bremskörperträgers ist hinsichtlich des Anschlusses der Brems-und Haltekörper an den Bremskörperträger vorgesehen, daß der Bremskörperträger eine den Boden seiner Topfform nach unten überragende Verlängerung einerseits seiner Umfangswandung und andererseits seines zentrisch angeordneten Führungsteiles aufweist, und daß die als Kegelrollen ausgebildeten Brems-und Haltekörper zwischen diese eingreifend an den Verlängerungen einerseits der Umfangswandung und andererseits des Führungsteiles gelagert sind. Dabei sind die als Kegelrollen ausgebildeten Brems-und Haltekörper zweckmäßigerweise vermittels Achszapfen um eine quer zum Scharnierstift gerichtete Achse rotierbar in den Verlängerungen einerseits der Umfangswandung und andererseits des Führungsteiles ausgebildeten Lageraugen gelagert. Zur Erleichterung der Montage der Brems-und Haltekörper kann ferner vorgesehen sein, daß die den Achszapfen zugeordneten Lageraugen zum freien Stirnrand der jeweiligen Verlängerung hin wenigstens schlitzförmig geöffnet sind, derart, daß die Achszapfen der Brems-und Haltekörper von der unteren Stirnseite des Bremskörperträger her in die Lageraugen eingeschoben werden können.

Eine zur Halteeinrichtung im wesentlichen deckungsgleich ausgerichtete Federbelastung der Brems-und Haltekörper wird bevorzugterweise dadurch sichergestellt, daß dem Bremskörperträger eine gegen die Mitnehmerplatte abgestützte und an seinem Bodenteil angreifende, als Schraubenfeder ausgebildete, konzentrisch zum Scharnierstift angeordnete Belastungsfeder zugeordnet ist.

Die die wenigstens eine Rastmarke aufweisende Halteeinrichtung bildende Laufbahn ist vorzugsweise an der umlaufenden Stirnfläche eines nach oben abgestellten Kragens einer vermittels Zylinderstifte an derjenigen Scharnierhälfte, in welcher der Scharnierstift frei drehbar gelagert ist, drehsicher befestigten Rastscheibe ausgebildet und zum Außenumfang der Rastscheibe hin abfallend geneigt sowie mit wenigstens einer durch eine Vertiefung gebildeten Rastmarke versehen. Für eine zweckmäßige Verwirklichungsform einer Scharnier-Feststeller-einheit ist jedoch erforderlich, daß die die Halteeinrichtung bildende Laufbahn mit einer die Anzahl der Brems-und Haltekörper übersteigenden Vielzahl von einander paarweise gegenüberliegenden, Rastmarken bildenden Vertiefungen ausgestattet ist.

In der einfachsten Verwirklichungsform einer Scharnier-Feststellereinheit kann vorgesehen sein, daß in Verbindung mit einer Ausbildung der die Halteeinrichtung bildenden Laufbahn als umlaufende Ringfläche der Bremskörperträger mit einem Paar von zwei einander gegenüberliegend angeordneten Brems-und Haltekörpern ausgestattet ist.

In einer zweiten für die Aufbringung höherer Brems-und Haltekräfte geeigneten Verwirklichungsform ist vorgesehen, daß in Verbindung mit einer Ausbildung der die Halteeinrichtung bildenden Laufbahn als umlaufende Ringfläche
der Bremskörperträger mit zwei Paaren von zwei einander gegenüberliegend angeordneter Brems-und Haltekörper ausgestattet ist.

Unabhängig davon, welche der vorstehend aufgezeigten Verwirklichungsformen gewählt werden mag, ergibt sich eine gleichermaßen zweckmäßige Einzelausgestaltung dadurch, daß die den Bremskörperträger mit dem Scharnierstift koppelnde Mitnehmerplatte über eine mit einem von der reinen Kreisform abweichenden Querschnittsprofil versehene Umfangsprofilierung des zugehörigen Scharnierstiftabschnittes zusammenwirkende axiale Ausnehmung drehsicher mit dem Scharnierstift verbunden ist.
Um einen unerwünschten Lackabrieb an den unter Pressung miteinander zusammenwirkenden Teilen der Scharnier-Feststellereinheit zu vermeiden ist schließlich noch vorgesehen, daß die Feststelleinrichtung insgesamt durch eine Schutzhaube übergriffen ist.

Die Erfindung ist in der nachfolgenden Beispielsbeschreibung anhand eines in der Zeichnung dargestellten Ausführungsbeispieles der bevorzugten Verwirklichungsform im Einzelnen beschrieben.
In der Zeichnung zeigt die
- Figur 1: einen Längsschnitt durch ein mit einem Türfeststeller baulich vereinigtes, trennbares Türscharnier für Kraftwagentüren;
- Figur 2: einen Schnitt durch den Türfeststeller gemäß Figur 1 entlang der Linie II - II;

Das trennbare Türscharnier besteht aus einer ersten am einen der beiden in der Zeichnung nicht gezeigten Türanordnungsteile angeschlagenen Scharnierhälfte und einer zweiten am anderen Türanordnungsteil angeschlagenen Scharnierhälfte 4 sowie einem beide Scharnierhälften 2 und 4 schwenkbar miteinander verbindenden Scharnierstift 5. Der Scharnierstift 5 ist in der ersten Scharnierhälfte 2 vermittels einer Lagerbuchse 6 aus einem wartungsfreien Lagermaterial mit Laufsitz frei drehbar gelagert. In der anderen Scharnierhälfte 4 ist der Scharnierstift 5 bei zusammengefügtem Scharnier vermittels radial gerichteter formschlüssig wirkender Mittel 7 drehsicher im Scharnierauge 8 gehalten, wobei der Scharnierstift 5 einen radial ausladenden, zwischen die einander zugewandten Gewerbeflächen 9 und 10 beider Scharnierhälften 2 und 4 eingreifenden Bund 11 aufweist, welcher an seiner der aushängbaren Scharnierhälfte 2 zugewandten Seite einen sich zum Ende des Scharnierstiftes 5 hin verjüngenden, die radial gerichteten formschlüssig wirkenden Mittel 7 tragenden Konus 12 bildet, dem eine komplementär ausgebildete, formschlüssig wirkende Mittel aufweisende, entsprechend konische Erweiterung in der Scharnieraugenbohrung der Scharnierhälfte 4 zugeordnet ist. Der Scharnierstift 5 ist ferner vermittels einer gegen die außenliegende Gewerbefläche 13 der Scharnierhälfte 4 anliegende Verschraubung 14 gegen ein selbsttätiges Ausheben aus deren Augenbohrung gesichert, wobei die Sicherung gegen ein selbsttätiges Ausheben durch eine auf ein Umfangsgewinde des freien Endes des Scharnierstiftes 5 aufgeschraubte, mittels eines konischen Ansatzes 15 in eine konische Erweiterung des Scharnierauges eingreifende Schraubenmutter 14 gebildet ist.

Der mit dem aushängbaren Türscharnier baulich vereinigte Türfeststeller umfaßt eine Halteeinrichtung, Brems-und Haltekörper sowie einen diese mit dem Scharnierstift verbindenden Bremskörperträger und eine die Brems-und Haltekörper belastende Feder.
In der gezeigten Ausführungsform ist die Halteeinrichtung durch eine an der Stirnfläche eines aufragend abgestellten Kragens einer in einer zur Achse des Scharnierstiftes 5 konzentrischen Ausrichtung mittels Zylinderstifte 17 drehsicher mit der Scharnierhälfte 2 verbundenen Rastscheibe 18 angeordnete, Rastmarken 19 aufweisende Laufbahn 20 gebildet. Die die Halteeinrichtung bildende Laufbahn 20 ist ferner, wie insbesondere aus der Darstellung der Figur 1 ersichtlich, zum Umfang der Rastscheibe 18 hin nach außen abfallend gestaltet. Die mit gestricheltem Rand angedeuteten Rastmarken 19 sind dabei durch Vertiefungen in der Laufbahn 20 gebildet und bezüglich des Scharnierstiftes 5 einander paarweise gegenüberliegend angeordnet.
Die mit der Laufbahn 20 zusammenwirkenden Brems-und Haltekörper 21 sind der Neigung der Laufbahn 20 entsprechend als Kegelrollen ausgebildet und jeweils über Achszapfen 23 um eine quer zur Scharnierachse 22 ausgerichtete Achse rotierbar am Bremskörperträger 28 gelagert.
Der Bremskörperträger 28 ist im wesentlichen topfförmig gestaltet und steht vermittels einer Vielzahl axial gerichteter Ausnehmungen 24 in der oberen Stirnseite seiner im übrigen geschlossenen zylinderförmigen Umfangswandung 25 mit einer mit dem Scharnierstift 5 drehsicher verbundenen, an ihrem Umfang mit einer Vielzahl radial gerichteter, im Grundriß etwa trapezförmiger Ausnehmungen 26 ausgestatteten Mitnehmerplatte 27 im formschlüssigen Eingriff, wobei die Tiefe der axial gerichteten Ausnehmungen 24 in der Umfangswandung 25 des Bremskörperträgers 28 die Materialdicke der Mitnehmerplatte 27 wenigstens um die Rastenhöhe der Laufbahn 20 übersteigt. Der Bremskörperträger 28 ist ferner vermittels eines an ihm zentrisch ausgebildeten Führungsteiles 29 zu diesem axial verschieblich auf einem diejenige Scharnierhälfte 2, in welcher der Scharnierstift 5 Laufsitz hat, überragenden Längenabschnitt 30 des Scharnierstiftes 5 geführt, wobei das Führungsteil 29 mittels eines Bodenbereiches 31 des topfförmigen Bremskörperträgers 28 mit dessen Umfangswandung 25 verbunden ist.

Der Bremskörperträger 28 weist eine den Boden 31 seiner Topfform nach unten überragende Verlängerung 32 einerseits seiner Umfangswandung 25 und andererseits eine Verlängerung 33 seines zentrisch angeordneten Führungsteiles 29 auf. Die unterhalb des Bodens 31 der Topfform des Bremskörperträgers angeordneten, durch Kegelrollen gebildeten Brems-und Haltekörper 21 sind teilweise zwischen diese eingreifend an den Verlängerungen 32 und 33 einerseits der Umfangswandung 25 und andererseits des Führungsteiles 29 gelagert. Dabei sind die als Kegelrollen ausgebildeten Brems-und Haltekörper 21 vermittels ihrer Achszapfen 23 um eine quer zum Scharnierstift 5 gerichtete Achse rotierbar in einerseits in der Verlängerung 32 der Umfangswandung 25 und andererseits in der Verlängerung 33 des Führungsteiles 29 ausgebildeten Lageraugen 34 gelagert, wobei die den Achszapfen 23 zugeordneten Lageraugen 34 zum freien Stirnrand der jeweiligen Verlängerung 32,33 hin wenigstens schlitzförmig geöffnet sind, derart, daß die Achszapfen 23 der Brems-und Haltekörper 21 von der unteren Stirnseite der Verlängerungen 32,33 her in die Lageraugen 34 eingeschoben werden können. Innerhalb des im wesentlichen topfförmigen Bremskörperträgers 28 ist in zur Laufbahn 20 Halteeinrichtung deckungsgleicher Ausrichtung eine einerseits gegen die Mitnehmerplatte 27 abgestützte und andererseits am Bodenteil 31 des Bremskörperträgers 28 angreifende Belastungsfeder 35 angeordnet, welche in der gezeigten Ausführungsform als Schraubenfeder ausgebildet, konzentrisch zum Scharnierstift 5 angeordnet ist.
In der gezeigten Ausführungsform ist der Bremskörperträger 28 mit insgesamt vier symmetrisch, d.h. einander paarweise gegenüberliegend angeordneten Brems-und Haltekörpern 21 bestückt. Die Mitnehmerplatte 27 ist in axialer Richtung einerseits gegen einen Bund 36 des Scharnierstiftes 5 und andererseits gegen eine mittels eines Schraubenbolzens 37 mit dem Scharnierstift 5 verbundene Haltescheibe 38 abgestützt. In Umfangsrichtung ist die Mitnehmerplatte 27 mit dem Scharnierstift 5 vermittels einer in dessen oberem Endbereich ausgebildeten Umfangsprofilierung und einer mit dieser im Eingriff stehenden Innenverzahnung einer durchgehenden Bohrungsausnehmung drehsicher verbunden. Die Feststelleinrichtung ist insgesamt durch eine, im gezeigten Ausführungsbeispiel am Außenumfang der Rastscheibe befestigte Schutzhaube 39 übergriffen und damit einerseits gegen das Eindringen von Staub oder Schmutz und andererseits gegen den Austritt von Lackabrieb geschützt.

## Patentansprüche

1. Mit einem aushängbaren Türscharnier baulich vereinigter Türfeststeller für Kraftwagentüren, wobei das Türscharnier aus einer ersten am einen Türanordnungsteil, Tür oder Türsäule, anschlagbaren und einer zweiten am anderen Türanordnungsteil anschlagbaren Scharnierhälfte (2, 4) sowie einem in der einen Scharnierhälfte (2) mit Laufsitz und in der anderen Scharnierhälfte (4) drehsicher abhebbar aufgenommenen Scharnierstift (5) besteht und wobei der Türfeststeller eine Halteeinrichtung und wenigstens einen als Wälzkörper ausgebildeten, mit der mindestens eine Rastmarke (19) aufweisenden Halteeinrichtung zusammenwirkenden, um eine quer zur Scharnierachse ausgerichtete Lagerachse (22) rotierbaren Brems- und Haltekörper (21) umfaßt und wobei ferner der wenigstens eine Brems- und Haltekörper (21) diesem gegenüber radial ausladend an den Scharnierstift (5) angeschlossen und die wenigstens eine Rastmarke (19) aufweisende Halteeinrichtung als wenigstens teilringförmig gekrümmte und konzentrisch zur Achse des Scharnierstifts (5) angeordnete Laufbahn (20) ausgebildet sowie drehsicher mit derjenigen Scharnierhälfte (2), in welcher der Scharnierstift (5) mit Laufsitz drehbar gelagert ist, verbunden ist,
dadurch gekennzeichnet,
daß eine Anzahl als Wälzkörper ausgebildete Brems- und Haltekörper (21) in einem konzentrisch zum Scharnierstift (5) angeordneten und mit einer zur Halteeinrichtung wenigstens annähernd deckungsgleich ausgerichteten Federlast (35) beaufschlagten Bremskörperträger (28) gelagert sind, wobei der Bremskörperträger (28) im wesentlichen topfförmig gestaltet ist und vermittels einer Vielzahl axial gerichteter Ausnehmungen (24) in der oberen Stirnseite seiner Umfangswandung (25) mit einer mit dem Scharnierstift (5) drehsicher verbundenen, an ihrem Umfang mit einer Vielzahl radial gerichteter Ausnehmungen (26) ausgestatteten Mitnehmerplatte (27) im formschlüssigen Eingriff steht.

2. Türfeststeller nach Anspruch 1, dadurch gekennzeichnet, daß der Bremskörperträger (28) vermittels eines an ihm zentrisch ausgebildeten Führungsteiles (29) zu diesem axial verschieblich auf einem diejenige Scharnierhälfte (2), in welcher der Scharnierstift (5) Laufsitz hat, überragenden Längenabschnitt (30) des Scharnierstifts (5) geführt ist.

3. Türfeststeller nach Anspruch 2, dadurch gekennzeichnet, daß der Bremskörperträger (28) eine den Boden seiner Topfform nach unten überragende Verlängerung (32, 33) einerseits seiner Umfangswandung (25) und andererseits seines zentrisch angeordneten Führungsteiles (29) aufweist und daß die durch Kegelrollen ausgebildeten Brems- und Haltekörper (21) zwischen diese eingreifend an den Verlängerungen (32, 33) einerseits der Umfangswandung (25) und andererseits des Führungsteiles (29) gelagert sind.

4. Türfeststeller nach Anspruch 3, dadurch gekennzeichnet, daß die als Kegelrollen ausgebildeten Brems- und Haltekörper (21) vermittels Achszapfen (23) um eine quer zum Scharnierstift (5) gerichtete Achse (22) rotierbar in den Verlängerungen (32, 33) einerseits der Umfangswandung (25) und andererseits des Führungsteiles (29) ausgebildeten Lageraugen (34) gelagert sind.

5. Türfeststeller nach einem der Ansprüche 1 bis 4, dadurch gekennzeichnet, daß dem Bremskörperträger (28) eine gegen die Mitnehmerplatte (27) abgestützte und an seinem Bodenteil angreifende, als Schraubenfeder ausgebildete, konzentrisch zum Scharnierstift (5) angeordnete Belastungsfeder (35) zugeordnet ist.

6. Türfeststeller nach einem der Ansprüche 1 bis 5, dadurch gekennzeichnet, daß die die wenigstens eine Rastmarke (19) aufweisende Halteeinrichtung bildende Laufbahn (20) an der umlaufenden Stirnfläche eines nach oben abgestellten Kragens einer vermittels Zylinderstifte (17) an derjenigen Scharnierhälfte (2), in welcher der Scharnierstift (5) frei drehbar gelagert ist, drehsicher befestigten Rastscheibe (18) ausgebildet und zum Außenumfang der Rastscheibe (18) hin abfallend geneigt sowie mit wenigstens einer durch eine Vertiefung gebildeten Rastmarke (19) versehen ist.

7. Türfeststeller nach einem der Ansprüche 1 bis 6, dadurch gekennzeichnet daß in Verbindung mit einer Ausbildung der die Halteeinrichtung bildenden Laufbahn (20) als umlaufende Ringfläche am Bremskörperträger (28) wenigstens zwei Brems- und Haltekörper (21) in einander gegenüberliegender Anordnung vorgesehen sind.

8. Türfeststeller nach einem der Ansprüche 1 bis 7, dadurch gekennzeichnet, daß in Verbindung mit einer Ausbildung der die Halteeinrichtung bildenden Laufbahn (20) als umlaufende Ringfläche der Bremskörperträger (28) mit zwei Paaren von zwei einander gegenüberliegend angeordneten Brems- und Haltekörpern (21) ausgestattet ist.

9. Türfeststeller nach einem der Ansprüche 1 bis 8, dadurch gekennzeichnet, daß die die Halteeinrichtung bildende Laufbahn (20) mit einer die Anzahl der Brems- und Haltekörper (21) übersteigenden Vielzahl von einander paarweise gegenüberliegenden, Rastmarken (19) bildenden Vertiefungen ausgestattet ist.

10. Türfeststeller nach einem der Ansprüche 1 bis 9, dadurch gekennzeichnet, daß die den Bremskörperträger (28) mit dem Scharnierstift (5) koppelnde Mitnehmerplatte (27) über eine mit einem von der reinen Kreisform abweichenden Querschnittsprofil versehene Umfangsprofilierung des zugehörigen Abschnitts (30) des Scharnierstifts (5) zusammenwirkende axiale Ausnehmung (26) drehsicher mit dem Scharnierstifts (5) verbunden ist.

11. Türfeststeller nach einem der Ansprüche 1 bis 11, dadurch gekennzeichnet, daß die Feststelleinrichtung insgesamt durch eine Schutzhaube (39) übergriffen ist.

## Claims

1. Door check constructionally combined with an unhingeable door hinge, for motor vehicle doors, wherein the door hinge consists of a first hinge half (2, 4) which can be mounted on one door arrangement member, door or door column and of a second hinge half (2, 4) which can be mounted on the other door arrangement member as well as a hinge pin (5) which is received removably with a running fit in one hinge half (2) and non-rotatably in the other hinge half (4) and wherein the door check comprises a holding device and at least one braking and holding member (21) which is designed as a rolling body, cooperates with the holding device comprising at least one latch mark (19) and is rotatable round a bearing axis (22) oriented transversely to the hinge axis and wherein, moreover, the at least one braking and holding member (21) is attached to the hinge pin (5) while projecting radially in relation to it and the holding device comprising at least one latch mark (19) is designed as a track (20) which is curved at least in the form of part of a ring and is arranged concentrically to the axis of the hinge pin (5) and is connected non-rotatably to the hinge half (2) in which the hinge pin (5) is mounted rotatably with a running fit, characterised in that a number of braking and holding members (21) designed as rolling bodies are mounted in a braking member carrier (28) arranged concentrically to the hinge pin (5) and loaded by a spring load (35) aligned at least substantially congruently with the holding device, wherein the braking member carrier (28) is substantially pot-shaped in design and, by means of a multiplicity of axially oriented recesses (24) in the upper end face of its peripheral wall (25), engages positively with a driving plate (27) connected non-rotatably to the hinge pin (5) and equipped with a multiplicity of radially oriented recesses (26) at its periphery.

2. Door check according to claim 1, characterised in that the braking member carrier (28) is guided by means of a guide member (29) formed centrally thereon, axially displaceably relative thereto on a longitudinal portion (30) of the hinge pin (5) projecting beyond the hinge half (2) in which the hinge pin (5) has a running fit.

3. Door check according to claim 2, characterised in that the braking member carrier (28) has an extension (32, 33), projecting downward beyond the base of its pot shape, on the one hand of its peripheral wall (25) and on the other hand of its centrally arranged guide member (29) and in that the braking and holding members (21) formed by conical rollers are mounted so as to engage therebetween on the extensions (32, 33) on the one hand of the peripheral wall (25) and on the other hand of the guide member (29).

4. Door check according to claim 3, characterised in that the braking and holding members (21) designed as conical rollers are mounted rotatably round an axis (22) oriented transversely to the hinge pin (5) by means of journals (23) in bosses (34) formed in the extensions (32, 33) on the one hand of the peripheral wall (25) and on the other hand of the guide member (29).

5. Door check according to one of claims 1 to 4, characterised in that the braking member carrier (28) is associated with a loading spring (35) which is supported against the drive plate (27), acts against its base part, is designed as a helical spring and is arranged concentrically to the hinge pin (5).

6. Door check according to one of claims 1 to 5, characterised in that the track (20) forming the holding device comprising at least one latch mark (19) is formed on the peripheral end face of a collar, which ends at the top, of a latch disc (18) fastened non-rotatably by means of cylindrical pins (17) on the hinge half (2) in which the hinge pin (5) is mounted freely rotatably and falls away at an inclination to the outer periphery of the latch disc (18) and is provided with at least one latch mark (19) formed by a depression.

7. Door check according to one of claims 1 to 6, characterised in that, in conjunction with a design of the track (20) forming the holding device, at least two braking and holding members (21) are provided in a mutually opposed arrangement as peripheral annular face on the braking member carrier (28).

8. Door check according to one of claims 1 to 7, characterised in that, in conjunction with a design of the track (20), forming the holding device, as a peripheral annular face, the braking member carrier (28) is equipped with two pairs of two mutually opposed braking and holding members (21).

9. Door check according to one of claims 1 to 8, characterised in that the track (20) forming the holding device is equipped with a multiplicity, exceeding the number of braking and holding members (21), of depressions which oppose one another in pairs and form latch marks (19).

10. Door check according to one of claims 1 to 9, characterised in that the drive plate (27) coupling the braking member carrier (28) to the hinge pin (5) is connected non-rotatably to the hinge pin (5) via an axial recess (26) provided with a cross-sectional profile differing from the pure circular shape and cooperating with peripheral profiling of the associated portion (30) of the hinge pin (5).

11. Door check according to one of claims 1 to 11, characterised in that the checking device is covered overall by a protective hood (39).

## Revendications

1. Arrêtoir de porte relié à une charnière de porte pour portes de véhicules, la charnière de porte se composant d'une première moitié de charnière pouvant buter contre une partie d'agencement de porte, une porte ou une colonne de porte, et d'une deuxième moitié de charnière **(2, 4)** pouvant buter contre l'autre partie d'agencement de porte, ainsi que d'une goupille de charnière **(5)** logée en ajustement tournant dans la première moitié de charnière **(2)** et de manière immobile en rotation avec possibilité de levage dans la deuxième moitié de charnière **(4),** et l'arrêtoir de porte comprenant un dispositif d'arrêt et au moins un corps de freinage et d'arrêt **(21)** conformé en corps roulant, coopérant avec le dispositif d'arrêt présentant au moins une marque d'encliquetage **(19)**, pouvant tourner autour d'un axe de soutien **(22)** transversal à l'axe de charnière, et le corps de freinage et d'arrêt **(21)** au nombre d'au moins un étant raccordé en porte-à-faux radial par rapport à celui-ci à la goupille de charnière **(5)** et le dispositif d'arrêt présentant au moins une marque d'encliquetage **(19)** étant conformé en voie de roulement **(20)** courbée au moins en partie d'anneau et agencée de manière concentrique à l'axe de la goupille de charnière **(5)** et étant reliée de manière solidaire en rotation à la moitié de charnière **(2)** dans laquelle la goupille de charnière **(5)** est montée rotative en ajustement tournant,
caractérisé en ce que
plusieurs corps de freinage et d'arrêt **(21)** conformés en corps roulants sont montés dans un support de corps de freinage **(28)** disposé concentrique à la goupille de charnière **(5)** et exposé à une charge de ressort **(35)** orientée au moins approximativement en coïncidence avec le dispositif d'arrêt, le support de corps de freinage **(28)** étant pour l'essentiel conformé en pot et étant en engagement positif au moyen de plusieurs évidements **(24)** d'orientation axiale dans la face frontale supérieure de sa paroi périphérique **(25)** avec une plaque d'entraînement **(27)** reliée solidaire en rotation de la goupille de charnière **(5)** et équipée sur sa périphérie de plusieurs évidements **(26)** d'orientation radiale.

2. Arrêtoir de porte selon la revendication 1, caractérisé en ce que le support de corps de freinage **(28)** est guidé au moyen d'une partie de guidage **(29)** de conformation centrale de manière mobile axialement par rapport à celle-ci sur une section de longueur **(30)** de la goupille de charnière **(5)** dépassant de la moitié de charnière **(2)** dans laquelle la goupille de charnière **(5)** a un ajustement tournant.

3. Arrêtoir de porte selon la revendication 2, caractérisé en ce que le support de corps de freinage **(28)** présente un prolongement **(32, 33),** d'une part de sa paroi périphérique **(25)** et d'autre part de sa partie de guidage **(29)** en disposition centrée, dépassant vers le bas par rapport au fond de sa forme en pot, et en ce que les corps de freinage et d'arrêt **(21)** formés par des rouleaux coniques sont placés entre celles-ci en se mettant en prise avec les prolongements **(32, 33)** d'une part de la paroi périphérique **(25)** et d'autre part de la partie de guidage **(29)**.

4. Arrêtoir de porte selon la revendication 3, caractérisé en ce que les corps de freinage et d'arrêt **(21)** conformés en rouleaux coniques sont montés rotatifs dans des oeillets supports **(34)** formé dans les prolongements **(32, 33)** d'une part de la paroi périphérique **(25)** et d'autre part de la partie de guidage **(29),** autour d'un axe **(22)** transversal à la goupille de charnière **(5)** au moyen de tenons d'axe **(23)**.

5. Arrêtoir de porte selon l'une des revendications 1 à 4, caractérisé en ce qu'au support de corps de freinage **(28)** est associé un ressort de charge **(35)** appuyé contre la plaque d'entraînement **(27)** et saisissant sa partie de fond, conformé en ressort hélicoïdal et agencé de manière concentrique par rapport à la goupille de charnière **(5).**

6. Arrêtoir de porte selon l'une des revendications 1 à 5, caractérisé en ce que la voie de roulement **(20)** formant le dispositif d'arrêt présentant au moins la marque d'encliquetage **(19)** est formée sur la surface frontale périphérique d'un col arrêté vers le haut d'un disque d'encliquetage **(18)** fixé solidaire en rotation au moyen d'une goupille cylindrique **(17)** sur la moitié de charnière **(2)** dans laquelle la goupille de charnière **(5)** est montée en rotation libre, est inclinée en direction de la périphérie extérieure du disque d'encliquetage **(18)** et est munie d'au moins une marque d'encliquetage **(19)** formée par un renfoncement.

7. Arrêtoir de porte selon l'une des revendications 1 à 6, caractérisé en ce qu'en liaison avec une conformation de la voie de roulement **(20)** formant le dispositif d'arrêt en surface annulaire rotative sur le support de corps de freinage **(28),** au moins deux corps de freinage et d'arrêt **(21)** en disposition mutuellement opposée sont prévus.

8. Arrêtoir de porte selon l'une des revendications 1 à 7, caractérisé en ce qu'en liaison avec une conformation de la voie de roulement **(20)** formant le dispositif d'arrêt en surface annulaire rotative, le support de corps de freinage **(28)** est équipé de deux paires de deux corps de freinage et d'arrêt **(21)** mutuellement opposés.

9. Arrêtoir de porte selon l'une des revendications 1 à 8, caractérisé en ce que la voie de roulement **(20)** formant le dispositif d'arrêt est munie d'un nombre de renfoncements opposés par paires formant des marques d'encliquetage **(19)** supérieur au nombre des corps de freinage et d'arrêt **(21).**

10. Arrêtoir de porte selon l'une des revendications 1 à 9, caractérisé en ce que la plaque d'entraînement **(27)** couplant le support de corps de freinage **(28)** à la goupille de charnière **(5)** est reliée à la goupille de charnière 5) de manière solidaire en rotation par l'intermédiaire d'un évidement axial **(26)** coopérant avec un profil périphérique de la section associée **(30)** de la goupille de charnière **(5)** muni d'un profil de section différent d'une forme purement circulaire.

11. Arrêtoir de porte selon l'une des revendications 1 à 11, caractérisé en ce que le dispositif d'arrêt est recouvert dans son ensemble par un capot protecteur **(39).**
